# EUROPÄISCHE PATENTSCHRIFT

(11) **EP 4 045 774 B1**
(45) Veröffentlichungstag und Bekanntmachung des Hinweises auf die Patenterteilung: **19.02.2025**
(21) Anmeldenummer: 20775175.1
(22) Anmeldetag: 10.09.2020
(51) Int. Cl.: F01L 1/26

(54) **BALKENARTIGE BRÜCKE FÜR EINEN VENTILTRIEB EINER HEAVY-DUTY-BRENNKRAFTMASCHINE**
BEAM-LIKE CROSSHEAD FOR A VALVE TRAIN OF A HEAVY DUTY INTERNAL COMBUSTION ENGINE
CROSSE DE TYPE POUTRE DESTINÉE À UN TRAIN DE SOUPAPES D'UN MOTEUR À COMBUSTION INTERNE À USAGE INTENSIF

(30) Priorität: 16.10.2019 DE 102019127878
(43) Veröffentlichungstag der Anmeldung: 24.08.2022
(73) Patentinhaber: Schaeffler Technologies AG & Co. KG, 91074 Herzogenaurach (DE)
(72) Erfinder: LANG, David, 91088 Bubenreuth (DE); DUPKE, Stefan, 95339 Neuenmarkt (DE); WIEDMANN, Markus, 90429 Nürnberg (DE)
(86) Internationale Anmeldenummer: PCT/DE2020/100788
(87) Internationale Veröffentlichungsnummer: WO 2021/073680

(56) Entgegenhaltungen:
- EP-A1- 2 295 739
- DE-A1- 102006 002 994
- DE-A1- 102013 222 436
- DE-A1- 102014 224 625
- DE-U1- 202019 101 904
- DE-U1- 202019 103 327

## Beschreibung

Die Erfindung betrifft eine balkenartige Brücke für einen Ventiltrieb einer Heavy-Duty-Brennkraftmaschine zur Übertragung eines Nockenhubes auf zwei gleichwirkende Gaswechselventile, welche Brücke ein einteiliger, stanz-biegetechnisch aus Stahlblech hergestellter Hohlkörper mit umgekehrtem U-Profil ist, gebildet durch eine Querwand mit von ihren Längsrändern abhängenden Seitenwänden, welche Querwand, ausgehend von Längsenden der Brücke, je ein Plateau und bei ihrer Längsmitte eine abgehobene Kontaktzone für einen zumindest mittelbaren Nockengegenlauf aufweist, welche Plateaus mit der Kontaktzone über je einen Dachabschnitt verbunden sind, wobei an einer Unterseite der Querwand, bei den Längsenden, je eine Gaswechselventilkontaktfläche liegt.

Unter Heavy-Duty-Brennkraftmaschine ist eine Maschine zu verstehen, wie sie insbesondere zum Antrieb eines Lkw, Transporters, Leichttransporters, landwirtschaftlichen Arbeitsgeräts, Schiffs, Bergbau- oder Baustellengeräts etc. verwendet wird.

Eine Brücke für einen Ventiltrieb einer Heavy-Duty-Brennkraftmaschine zeigt die DE 20 2019 103 327 U1. An Unterseiten deren Plateaus sind die Gaswechselventilkontaktflächen angeordnet. Die Querwand ist im Bereich der Längsmitte mit einer rechteckähnlichen Kontaktzone versehen, welche über Plattenstücke mit den Plateaus verbunden ist.

Eine ähnliche Brücke wie zuvor genannt geht aus der DE 20 2019 101 904 U1 hervor. Hierbei sind die Seitenwände an den Längsenden der Brücke verbunden ausgeführt.

Eine weitere Brücke offenbart die DE 10 2010 011 455 A1. Diese ist als Massivteil in Guss- oder Schmiedetechnik ausgebildet.

Außerdem wird auf die Dokumente DE 10 2014 224 625 A1 und DE 10 2006 002 994 A1 verwiesen. Jede dieser Zitierungen zeigt einen stanz-biegetechnisch erzeugten Schlepphebel aus Stahlblech, wie er im Ventiltrieb von PKW-Brennkraftmaschinen eingesetzt ist und welcher am ventilseitigen Längsende, an dessen Oberseite, einen eingeprägten Kanal hat.

Aufgabe ist es, eine Brücke wie vorgenannt zu kreieren, die sehr kostengünstig ist, leicht baut und zugleich zwischen hohen vertikalen Abstände von ihrer Kontaktzone zu den Gaswechselventilflächen eingesetzt werden kann.

Erfindungsgemäß wird diese Aufgabe dadurch gelöst, dass, zur Erhöhung eines Abstandes zwischen der Kontaktzone und den beiden Gaswechselventilkontaktflächen, die Plateaus jeweils über einen gegenüber den Längsrändern durch Tiefziehen abgesenkten, rechteckkanalähnlichen Mittenabschnitt verfügen, dessen Längswände mit ihren Außenflächen höhenabschnittsweise vor Innenseiten der Querwände stehen, sodass im Abschnitt der Plateaus ein M-ähnliches Profil vorliegt, wobei die Gaswechselventilkontaktflächen an Unterflächen der Mittenabschnitte der Plateaus liegen, wobei die Dachabschnitte kugelsegmentartig sind.

Somit liegt eine preiswert durch Stanzen und Biegen erzielbare, vertikal bewegbare Brücke zum simultanen Öffnen zweier Gaswechselventile, ganz speziell für eine Applikation in einem Ventiltrieb einer Nutzkraftfahrzeug-Brennkraftmaschine oder einer anderen schwerbauenden Arbeitsmaschine, vor, der die erforderliche Steifigkeit immanent ist, die vergleichsweise leicht baut und die zugleich für hohe vertikale Einbauabstände taugt.

Der hohe zu überbrückende Abstand zwischen der Kontaktzone für den zumindest mittelbaren Nockengegenlauf an der Oberseite und den Ventilkontaktflächen an der Unterseite der Querwand der Brücke ist, unter Beibehaltung der generell umgekehrten U-Form der Brücke, nunmehr geschickt durch die beiden rechteckkanalähnlich abgesenkten, nachgeformten Abschnitte der Plateaus erzielt.

Einer Erhöhung einer Ziehtiefe der von der Oberseite abgehobenen Kontaktzone sind umformtechnische Grenzen gesetzt, Stichwort bspw. Rissgefahr . Im Querschnitt durch die Mittenabschnitte ergibt sich somit eine M-ähnliche Gestaltung mit Dopplung von Wandmaterial. Innenflächen der Längswände des jeweiligen Rechteckkanals dienen einer lateralen Führung des jeweiligen Gaswechselventils. Klar ist an dieser Stelle, dass die beiden Rechteckkänale auch muldenförmig oder dergleichen sein können.

Gemäß einer bevorzugten Fortbildung der Erfindung soll die Brücke eine Wandstärke 2 bis 10 mm haben, bezogen auf ihren Grundkörper ohne die abgesenkten Mittenabschnitte. Eine Dickblechausbildung mit einer Stärke von etwa 4 bis 6 mm ist hierbei besonders bevorzugt.

Zugleich ist es vorgeschlagen, die Brücke an deren Längsenden offen auslaufen zu lassen.

Außerdem ist es vorgeschlagen, die Kontaktzone an der Oberseite der Brücke kreisförmig zu gestalten. Ggf. kann die Kontaktzone auch einen elliptischen Verlauf haben. Sie kann zudem sphärisch ausgewölbt vorliegen u./o. nachgeprägt u./o. mit einer aufgetragenen Hartstoffschicht versehen sein.

Liegt der freie, untere Rand der Seitenwände wie konkretisierend vorgeschlagen plan vor, ist ein Handling der Brücke erleichtert. Ggf. kann Letztgenannte im Mittenbereich auch abwärts ausgeformt sein, was u. U. die Steifigkeit erhöht und Material für den Tiefziehvorgang schafft.

Zur Zeichnung:
Figur 1 zeigt eine räumliche Ansicht der Brücke in ihrem generellen Design nach ihrem ersten Ziehschritt und
Figur 2 zeigt die Brücke wie vorgenannt, in finaler Darstellung mit in die Plateaus eingeformten Kanälen.

Aus Figur 2 geht eine balkenartige Brücke 1 aus Stahlblech für einen Ventiltrieb einer Heavy-Duty-Brennkraftmaschine hervor. Die Brücke 1 dient einer gleichzeitigen Übertragung eines Nockenhubes auf zwei gleichwirkende Gaswechselventile und wird gegenüber einem Zylinderkopf der Brennkraftmaschine nicht an Säulen oder dergleichen geführt.

Im Hinblick auf die im Heavy-Duty-Bereich auftretenden hohen Kräfte / Belastungen kann die Brücke 1 bspw. aus Dickblech mit einer Wandstärke von 4 mm vorliegen, wobei jedoch insgesamt an einen Bereich von etwa 2 bis 10 mm gedacht ist. Die Brücke 1 ist stanz-biegetechnisch in zumindest zwei aufeinanderfolgenden Ziehstufen gefertigt, wobei Figur 1 die Brücke 1 nach ihrer wesentlichen Ziehstufe in ihrer im Querschnitt umgekehrten U-Form zeigt.

Die Brücke 1 hat eine obenliegende Querwand 3, von deren Längsrändern 9a Seitenwände 4 abhängen. Somit bildet die Brücke 1 einen Hohlkörper. Von einer Oberseite 5 der Querwand 3 steht bei einer Längsmitte der Brücke 1 eine abgehobene Kontaktzone 6 für einen Gegenlauf eines hier hebelartigen Nockenfolgers (Kipphebel, Schlepphebel) ab. Die Kontaktzone 6 hat erkennbar eine Kreisform und ist geringfügig ausgewölbt. Die Querwand 3 weist, ausgehend von Längsenden 8 der Brücke 1, je ein Plateau 10 auf. Eine Anbindung der Plateaus 10 an die Kontaktzone 6 ist über gut tiefziehbare, kugelsegmentartige Dachabschnitte 11 realisiert.

An einer Unterseite 7 der vorgenannten Querwand 3 ist vor den sich gegenüberliegenden Längsenden 8 je eine Gaswechselventilkontaktfläche 9 gebildet (s. u.). Über Innenseiten 14 der Seitenwände 4 erfolgt eine Führung der Brücke 1 an den Schäften der Gaswechselventile im Verbau.

Figur 2 zeigt die Brücke 1 nach einem ergänzenden Ziehschritt, welcher ggf. auch in den vorangehenden, oben beschriebenen Ziehschritt integriert werden kann. Demnach hat jedes Plateau 10 der Querwand 3 einen gegenüber den Längsrändern 9a abgesenkten, rechteckkanalähnlichen Mittenabschnitt 12. Die dick in den Figuren 1, 2 gezeichneten Pfeile symbolisieren hierbei die wesentlichen Ziehrichtungen im Gesenk. Wie in Figur 2 zu erkennen, liegen aufgrund des zusätzlichen Ziehschrittes Längswände 13 der abgesenkten Mittenabschnitte 12 abschnittsweise mit ihren Außenflächen 14 vor Innenseiten 15 der Querwände 3. Ggf. kann hierzwischen auch ein sichtbar größerer Abstand gewählt werden, um die Biegespannungen im Zaum zu halten. Im Querschnitt ergibt sich somit ein M-ähnliches Profil.

Die beidendigen Gaswechselventilkontaktflächen 9 verlaufen an Unterflächen 16 der Mittenabschnitte 12. Aufgrund der abgesenkten Mittenabschnitte 12 können über die Brücke 1, bei deren guter Tiefziehfähigkeit, vergleichsweise hohe vertikale Abstände zwischen Nockengegenlauf und Gaswechselventilen überspannt werden.

### Liste der Bezugszahlen

1) Brücke
2) Rand
3) Querwand
4) Seitenwand
5) Oberseite
6) Kontaktzone
7) Unterseite
8) Längsende
9) Gaswechselventilkontaktfläche
9a) Längsrand
10)Plateau
11)Dachabschnitt
12)Mittenabschnitt
13)Längswand
14)Außenfläche
15)Innenseite
16)Unterfläche

## Patentansprüche

1. Balkenartige Brücke (1) für einen Ventiltrieb einer Heavy-Duty-Brennkraftmaschine zur Übertragung eines Nockenhubes auf zwei gleichwirkende Gaswechselventile, welche Brücke (1) ein einteiliger, stanz-biegetechnisch aus Stahlblech hergestellter Hohlkörper mit umgekehrtem U-Profil ist, gebildet durch eine Querwand (3) mit von ihren Längsrändern (9a) abhängenden Seitenwänden (4), welche Querwand (3), ausgehend von Längsenden (8) der Brücke (1), je ein Plateau (10) und bei ihrer Längsmitte an ihrer Oberseite (5) eine abgehobene Kontaktzone (6) für einen zumindest mittelbaren Nockengegenlauf aufweist, welche Plateaus (10) mit der Kontaktzone (6) über je einen Dachabschnitt (11) verbunden sind, wobei an einer Unterseite (7) der Querwand (3), bei den Längsenden (8), je eine Gaswechselventilkontaktfläche (9) liegt, und wobei die Seitenwände (4) an den Längsenden (8) der Brücke (1) unverbunden-frei auslaufen, **dadurch gekennzeichnet, dass**, zur Erhöhung eines Abstandes zwischen der Kontaktzone (6) und den beiden Gaswechselventilkontaktflächen (9), die beiden Plateaus (10) jeweils über einen gegenüber den Längsrändern (9a) durch Tiefziehen abgesenkten, rechteckkanalähnlichen Mittenabschnitt (12) verfügen, dessen Längswände (13) mit ihren Außenflächen (14) höhenabschnittsweise vor Innenseiten (15) der Querwände (3) stehen, sodass im Abschnitt der Plateaus (10) ein M-ähnliches Profil vorliegt, wobei die Gaswechselventilkontaktflächen (9) an Unterflächen (16) der Mittenabschnitte (12) der Plateaus (10) liegen, wobei die Dachabschnitte (11) kugelsegmentartig sind .

2. Brücke nach Anspruch 1, **dadurch gekennzeichnet, dass** die Brücke (1) eine Wandstärke von 2 bis 10 mm hat.

3. Brücke nach Anspruch 1, **dadurch gekennzeichnet, dass** ein der Querwand (3) abgewandter freier Rand (2) der Seitenwände (4) entweder eine Planfläche oder im Bereich der Längsmitte ausgewölbt ist.

## Claims

1. A beam-like crosshead (1) for a valve train of a heavy duty internal combustion engine for transmitting a cam lift to two co-acting gas exchange valves, which crosshead (1) is a one-piece, stamped and bent hollow body made of sheet steel with an inverted U-profile, formed by a transverse wall (3) with side walls (4) hanging from its longitudinal edges (9a), which transverse wall (3), starting from the longitudinal ends (8) of the crosshead (1), each has a plateau (10) and, at its longitudinal centre on its upper side (5), a raised contact zone (6) for at least indirect cam counter-rotation, which plateaus (10) are each connected to the contact zone (6) via a roof section (11), wherein a gas exchange valve contact surface (9) is located on an underside (7) of the transverse wall (3) at each of the longitudinal ends (8), and wherein the side walls (4) extend unconnected at the longitudinal ends (8) of the crosshead (1), **characterised in that,** to increase the distance between the contact zone (6) and the two gas exchange valve contact surfaces (9), the two plateaus (10) each have a centre section (12) similar to a rectangular channel, which is lowered relative to the longitudinal edges (9a) by means of deep drawing, the longitudinal walls (13) of which are positioned with their outer surfaces (14) in front of the inner sides (15) of the transverse walls (3) in height sections, such that there is an M-like profile in the section of the plateaus (10), wherein the gas exchange valve contact surfaces (9) are located on lower surfaces (16) of the centre sections (12) of the plateaus (10), wherein the roof sections (11) are spherical segment-like.

2. The crosshead according to claim 1, **characterised in that** the crosshead (1) has a wall thickness of 2 to 10 mm.

3. The crosshead according to claim 1, **characterised in that** a free edge (2) of the side walls (4) facing away from the transverse wall (3) is either a flat surface or is curved in the region of the longitudinal centre.

## Revendications

1. Crosse (1) de type poutre destinée à un train de soupapes d'un moteur à combustion interne à usage intensif pour la transmission d'une levée de came à deux soupapes d'échange gazeux à action identique, laquelle crosse (1) est un corps creux d'une seule pièce avec un profil en forme de U inversé, produit à partir de tôle d'acier par estampage/pliage, formé par une paroi transversale (3) comportant des parois latérales (4) suspendues à partir de ses bords longitudinaux (9a), laquelle paroi transversale (3) présente, à partir de chaque extrémité longitudinale (8) de la crosse (1), un plateau (10) et, en son centre longitudinal sur sa face supérieure (5), une zone de contact en relief (6) pour une contre-rotation de came au moins indirecte, lesquels plateaux (10) sont reliés à la zone de contact (6) respectivement par l'intermédiaire d'une section de toit (11), dans laquelle une surface de contact (9) de soupape d'échange gazeux se trouve respectivement sur une face inférieure (7) de la paroi transversale (3), au niveau des extrémités longitudinales (8), et dans laquelle les parois latérales (4) se terminent sans liaison au niveau des extrémités longitudinales (8) de la crosse (1), **caractérisée en ce que,** pour augmenter une distance entre la zone de contact (6) et les deux surfaces de contact (9) de soupape d'échange gazeux, les deux plateaux (10) présentent chacun une section centrale (12) en forme de canal rectangulaire qui est enfoncée par emboutissage par rapport aux bords longitudinaux (9a), dont les parois longitudinales (13) avec leurs surfaces extérieures (14) sont placées par sections de hauteur devant les faces intérieures (15) des parois transversales (3), de sorte que, dans la section des plateaux (10), un profil en forme de M est présent, dans laquelle les surfaces de contact (9) de soupape d'échange gazeux se trouvent sur les surfaces inférieures (16) des sections centrales (12) des plateaux (10), dans laquelle les sections de toit (11) sont en forme de segment sphérique.

2. Crosse selon la revendication 1, **caractérisée en ce que** la crosse (1) présente une épaisseur de paroi de 2 à 10 mm.

3. Crosse selon la revendication 1, **caractérisée en ce qu'un** bord libre (2) des parois latérales (4) opposé à la paroi transversale (3) est soit une surface plane, soit doté d'un renflement dans la zone du centre longitudinal.
